# EUROPÄISCHE PATENTSCHRIFT

(11) **EP 0 851 085 B1**
(45) Veröffentlichungstag und Bekanntmachung des Hinweises auf die Patenterteilung: **12.05.2004**
(21) Anmeldenummer: 97123028.9
(22) Anmeldetag: 31.12.1997
(51) Int. Cl.: E05D 15/52, E05F 7/06

(54) **Drehkippbeschlag mit unverschieblichem Ecklagerpunkt**
Tilt- and turn fitting with a non-slidable corner support
Ferrure oscillo-battante avec support d'angle non-coulissant

(30) Priorität: 31.12.1996 DE 19654682
(43) Veröffentlichungstag der Anmeldung: 01.07.1998
(73) Patentinhaber: W. HAUTAU GmbH, D-31691 Helpsen (DE)
(72) Erfinder: Lahmann, Ernst, 31715 Meerbeck (DE)
(74) Vertreter: Leonhard, Frank Reimund, Dipl.-Ing.

(56) Entgegenhaltungen:
- DE-A- 3 829 053

## Beschreibung

Die vorgeschlagene Ecklagerausführung setzt sich aus einer Abstützstange, einem langen und kurzen Scherenlenker und einem Abstützstangenlenker zusammen.

Eine teilweise vergleichbare Scherenkonstruktion ist aus **DE-A 32 23 451** (W.Hautau) bekannt (dort Figur 5,6), wobei sich der Drehpunkt des Flügels über ein Parallelogramm an einer Führungsschiene im Blendrahmen verschiebt (dort 21). In der **DE-A 38 29 053** ist eine, in einem Schlitz der Stützplatte nahe der Ecke verschiebbare Dreh-Kippachse im unteren Blendrahmen (dort 98,100) vorgesehen. Ein zweiter Abstützpunkt (Stützlappen 180) für den Stützstab (dort 162) ist am vertikalen Schenkel des Ecklagerwinkels vorgesehen. Durch diese getrennten Abstützpunkte ergibt sich ein schwieriges Ein- und Aushängen des Flügels, da möglichst, um das Gewicht des Flügels richtig aufnehmen zu können, beide Punkte zugleich eingehängt werden müssen, zudem wird der kritische Ecklagerbereich durch die ecklagernahe Schlitzung stark geschwächt.

**Ihre Aufgabe** sieht die Erfindung darin, die Montage von Drehkippflügeln dadurch zu vereinfachen, daß ein Beschlag so ausgebildet wird, die leichtere Montage zu ermöglichen und es dennoch erlaubt, größere Flügelgewichte sicher aufzunehmen und bei den betrieblichen Bewegungen (Drehen, Kippen) in den Blendrahmen einzuleiten. Die zur Lösung vorgeschlagene Erfindung hat nur einen Abstützpunkt für alle Funktionen des Beschlages (Anspruch 1, Anspruch 4). "Nahe und fern" der Blendrahmenecke bezieht sich hinsichtlich der Lenker auf den geöffneten Zustand des Beschlages und der Anlenkung der Lenker am Blendrahmen. Die Lenker steuern die Öffnungsbewegung des Flügels beim Drehöffnen.

Bei der Erfindung bleibt die Dreh- und Kipplagerung "D" unverschiebbar in einer Abstützmulde auf einer Stützplatte (Halte- und Steuerschiene) in der Blendrahmenecke und bildet auch den Abstützpunkt der Stützstange für die Kippbewegung.

Diese neue Abstützvorrichtung ist keine unabhängige Einrichtung, wie sie in der **DE-A 38 29 053** (A. Winkhaus) beschrieben ist, hinsichtlich der Stützstange (dort 162), die hier das Lager für den ecknahen Lenker definiert durch ihren Durchgriff durch diesen Steuerlenker.

Bei der neuen Konstruktion liegen die Scherenlagerungen für die Dreh- und Kippbewegung und die Abstützung des Stützstabes (dauernd) in der unteren Blendrahmenecke. Die dauernde Abstützung des Stützstabes in der unteren Blendrahmenecke ist verbunden mit einem vom selben Stützpunkt aufragend im Falz des Beschlages sich erstreckenden Stützstab 40 von großer Länge, die größer ist, als der längere der mehreren Steuerlenker, die die Bewegungssteuerung des Flügels bei der Drehbewegung übernehmen. Besonders bei der Kippbewegung des Flügels übernimmt der aufragende Stützstab die Gewichtskräfte des Flügels und leitet sie direkt in den nicht verschieblichen Drehpunkt ein, so daß die blendrahmenseitige Lagerstelle bei der Kippbewegung über den Stützstab auf demselben Punkt liegt, von dem aus auch der ecknahe Lenker eine Drehbewegung des Flügels bei der von den mehreren Lenkern gesteuerten Drehbeweung (Schwenkbewegung) veranlaßt. Auch hier leitet der Stab die Gewichtskraft in den Blendrahmen ein. Drehlager und Kipplager werden damit identisch uns somit leichter einbaubar (Anspruch 6). Speziell kann das untere Ecklager des Stützstabes durch ein Hindurchgreifen eines etwa zylindrischen Lagerabschnitts als unteres Ende des Stützstabes durch eine korrespondierende Öffnung in dem ecknahen Steuerlenker gebildet werden (Anspruch 3).

Das andere Ende des Stützstabes, das zur Aufnahme der Kräfte am vertikalen Holm des Flügels angreift, kann für Einstellungen zusätzlich verwendet werden (Anspruch 8). Eine solche Einstellung durch eine entsprechende Steuereinrichtung kann entweder eine Höhenanpassung sein, die sich bei betrieblichen Lageveränderungen nicht verändert, also eine Basiseinstellung oder Grundeinstellung ermöglicht, oder aber eine sich bei betrieblichen Lageveränderungen im Rahmen der Drehbewegung des Flügels stetig verändernde Höhenanpassung sein (Anspruch 9 bzw. Anspruch 10), welch Letztere es erlaubt, eine leichte Absenkbewegung des Flügels bei der stabgestützten Drehbewegung so zu kompensieren, daß der Flügel nicht oder nur noch unwesentlich bei dieser Drehbewegung absinkt. Beide Einstelleinrichtungen, die Basiseinstellung und die sich betrieblich verändernde "Längenveränderung" des Stützstabes können auch kombiniert werden (Anspruch 9 und Anspruch 10).

Die "Längenveränderung" des Stützstabes ist physisch keine tatsächliche Längenveränderung, sondern erfolgt aufgrund einer Verlagerung des Anlagepunktes des oberen Ende des Stützstabes an einem schräg verlaufenden Stützstreifen, insbesondere Stützfläche, wobei es nach außen so erscheint, als ob der Stützstab bei der Drehbewegung sich verlängern würde, tatsächlich aber nur sein Anlagepunkt stetig mit der Schwenkbewegung (Drehbewegung) verändert wird, und zwar so, daß bei einer Drehbewegung zum Öffnen des Flügels der Anlagepunkt nach abwärts verschoben wird, um den Stützstab "zu verlängern" und der absinkenden Bewegung des Flügels entgegenzuwirken und bei einer Schließbewegung des Flügels die entsprechende gegenläufige Verschiebung des Anlagepunktes an der schrägen Anlage(fläche) erfolgt (Anspruch 10).

Nahe der Anlagefläche ist ein zweites Wiederlager am Stützstab so gebildet, daß der Stützstab um dieses Widerlager herum bei einer Drehbewegung des Flügels verschwenkt und dabei gleitend, aber dauernd berührend an der Schrägfläche des am Blendrahmen fest angebrachten Gegenstücks verschoben wird. Eine ballige Ausformung, die am Ende tropfenförmig verläuft, bildet eine vorteilhafte Gestaltung des oberen Endes des Stützstabes, während eine vorteilhafte Gestaltung des unteren Endes des Stützstabes ein etwa zylindrisch verlaufender Lagerabschnitt ist, der durch eine Drehöffnung eines der Steuerlenker hindurchzugreifen vermag und so eine nicht eng anliegende, sondern eher als "locker" zu bezeichnende Ecklagerung ermöglicht, die nur dann funktionsfähig ist, wenn das zylindrische Ende des Stabes durch die ebenfalls zylindrische aber etwas größer im Durchmesser vorgesehene Ausnehmung des erwähnten Steuerlenkers hindurchgreift und dadurch ein Zapfen-Öse-Lager bildet, um die volle Funktion des Beschlages zu ermöglichen.

Die oben skizzierte Anlage, ausgebildet zumindest als ein Anlagestreifen, insbesondere aber als eine breitere Anlagefläche, ist bevorzugt über einen weiten Bereich in einem zwischen 40° und 60° verlaufenden Winkel so orientiert, daß die Schrägfläche oder der Schrägstreifen von dem aufwärts orientierten Schenkel des flügelrahmenseitigen Beschlagteiles wegweisend orientiert ist und dabei aber nach unten in Richtung zum unverschieblichen Drehkipp-Lager zeigt. Der Winkel ist orientiert ausgehend von der Stirnseite des Flügels bzw. dem vertikal orientierten Schenkel des Beschlages. Zur Anpassung der Kompensationsbewegung, die durch die Verlagerung des Anlagepunktes entsteht, kann die Bahn insbesondere auch abschnittsweise stärker gekrümmt sein, abhängig von der Parallelogramm-Bewegungssteuerung durch die mehreren Lenker, so daß die Kompensation im Ergebnis genau diejenige scheinbare Längenveränderung durch Herausschieben in Richtung "I" des Stabes bewirkt, die der Flügel bei der gerade bestehenden Schwenkbewegung (Drehbewegung) durch Herausbewegen als Abstand verlängert. Damit kann die Form des Bahnverlaufes an der nur bevorzugt geradlinig verlaufenden Schrägfläche oder dem Schrägstreifen so angepaßt werden, daß genau diejenige Abstandsveränderung kompensiert wird, die durch Herausverlagern des Flügels als Abstandsverlängerung vom festen Drehkipp-Punkt zum ursprünglichen Anlagepunkt in der Schließstellung entsteht.

Mit der Erfindung ist es möglich, die Bewegungssteuerung eines an dem Beschlag angeordneten Flügels mit seinem Flügelüberschlag so vorzunehmen, daß einerseits zwar erreicht wird, daß der Flügelüberschlag beim Öffnen nicht an der Oberfläche des Blendrahmens anstößt oder klemmend berührt, andererseits aber in einem nur geringen Abstand von einigen Millimetern bis insbesondere einem Zentimeter über eine weite Strecke der Öffnungsbewegung geführt wird, wodurch verhindert wird, daß ein langer Hebelarm durch weiten Abstand des Flügels vom Blendrahmen entsteht, der große Kräfte aufgrund eines hohen Flügelgewichtes erzeugen würde. Diese großen Kräfte werden erfindungsgemäß durch die eng am Blendrahmen orientierte Bewegungssteuerung erreicht, die sehr nahe an eine ideale, aber praktisch nicht erreichbare rechteckige Funktion angenähert ist, welche rechteckige Funktion zunächst ein kurzes Stück praktisch vertikal von der Ebene des Blendrahmens wegführt, um dann in dem vorgegebenen Abstand weiterhin gleichbleibend parallel entlang der Blendrahmenebene bis zur Offenstellung des Flügels geführt zu verlaufen.

Der kurze Abschnitt wird sofort beim Beginn der Öffnungsbewegung schnellstmöglich durchlaufen, so daß ein gesteuert erhaltener Spalt mit der dem Abstand entsprechenden Mindestbreite erzeugt wird und bei der weiteren Öffnungsbewegung erhalten bleibt; nach Erreichen des Spaltabstandes erfolgt der weitere Verlauf nahezu parallel. Die diese Funktion in der praktischen Realisierung der Erfindung erreichende parabelförmige Funktion f1 beginnt mit einem kurzen, deutlich gekrümmten, nach außen gerichteten ersten Halbast und verläuft dann über einen langgestreckten, weitgehend parallel zum idealen Spaltabstand verlaufenden zweiten Parabelast und hat zwischen diesen beiden Ästen einen Umkehrpunkt, bei dem die anfänglich leicht von der Blendrahmenecke weg verlaufende und den Spalt schaffende Bewegung in die langgestreckte Parallelbewegung übergeht, die in entgegengesetzte Richtung verläuft und die Öffnungsbewegung des Flügels umschreibt.

Zur näheren Erläuterung dieser Bewegungsbahn sei auf Figur 4 verwiesen, beginnend mit dem Anfangspunkt F1 des dem Blendrahmen am nächsten, aber äußersten unteren Punktes des Flügels, der entlang der Bahn f1 bis zur Offenstellung in den Punkt F1' überführt wird. Die im Schnitt dargestellte Punktdarstellung ist bei tatsächlicher Bewegungsbahn eine Fläche, da die Punkte F1 und F1' eigentlich sich in vertikaler Richtung erstreckende Linien sind, so daß auch die Bahn f1 eine gekrümmte Fläche beschreibt, wenn die angenommene Linie F1 sich entlang der Bahn f1 von Figur 4 bewegt. Anspruch 12 beschreibt die Bewegungssteuerung der Bahn mit dem schnell entstehenden, aber geringen Abstand und der langgestreckten Öffnungsbewegung in weitgehend parallel verlaufendem Abstand, der gemäß der Erfindung nahe der Idealbewegung erreicht wird.

Ausführungsbeispiele der Erfindung sollen ihr Verständnis erläutern und vertiefen.
- **Figur 1**, **Figur 2**, **Figur 3**: zeigen Beispiele im geschlossenen und geöffneten Betriebszustand des Beschlages. B ist Blendrahmen, F ist Flügel, D das untere Ecklager des Beschlages.
- **Figur 1a**, **Figur 2a**, **Figur 3a**: zeigen Beispiele im geschlossenen und geöffneten Betriebszustand desselben Beschlages, ergänzt um eine Steuereinrichtung 50, die eine scheinbare physische Verlängerung des Stützstabes 40 beim Drehöffnen bewirkt, um einer Absenkbewegung des Flügels beim Drehöffnen entgegenzuwirken und den Flügel weitgehend bis vollständig in einer zur Öffnung des Blendrahmens korrespondierenden Lage zu halten.
- **Figur 4**: ist eine schematische Darstellung des Flügelverlaufs, bei dem zwei beabstandete Endpunkte des Flügels F1,F2 entlang von Bahnen f1,f2 verlaufen, um von der Schließstellung zur Offenstellung zu gelangen, in welcher die beiden Punkte F1' und F2' erreicht werden. Diese Flügelkurve kennzeichnet die Drehbewegung des Flügels, gesteuert über die mehreren Lenker der Parallelogramm-Bewegungssteuerung mit einer virtuellen Drehachse, die aus dem Blendrahmen herausverlagert ist und für den Flügel gleichzeitig eine Drehbewegung und Abstellbewegung vom Blendrahmen ermöglicht.

Die **Figuren 1, 2 und 3** beschreiben eine erste Ausführungsform in einer Seitenansicht im geschlossenen Zustand (Figur 1), in einer drehgeöffneten (schwenkgeöffneten) Stellung in Aufsicht (Figur 2) und in einer ebenfalls drehgeöffneten (schwenkgeöffneten) Stellung in Seitenansicht (Figur 3). Die **Figuren 1a, 2a und 3a** kennzeichnen dieselben betrieblichen Stellungen eines zweiten Ausführungsbeispiels, das identisch ist mit dem ersten Ausführungsbeispiel, aber ergänzt am oberen Ende der Stützstange 40 um eine Steuereinrichtung 50 und am horizontalen Abschnitt des Beschlages um eine Exzentereinrichtung 70 zur Veränderung der lateralen Position des Drehkipplagers D am Beschlag nach dem Einbau. Diese beiden Einrichtungen 50, 70 werden gesondert erläutert, im übrigen werden bei Erläuterung der Figuren 1, 2 und 3, die gemeinsam erläutert werden, sinngemäß auch die insoweit identischen Figuren 1a, 2a und 3a erläutert.

Das erste Ausführungsbeispiel hat als unteres Ecklager für den Flügel F, der bei einem Drehkipp-Beschlag eine Drehöffnung (Schwenköffnung) um eine vertikale Achse und eine Kippöffnung um eine horizontale Achse erlaubt, eine Abstützstange 40, die vertikal ausgerichtet ist und im Falzraum zwischen Flügel F und Blendrahmen B Platz findet. Die Steuerung der Drehöffnung übernehmen mehrere miteinander über mehrere Anlenkstellen Aᵢ verbundene Lenker, wobei "i" im Ausführungsbeispiel von 1 bis 4 läuft, so daß eine Bewegungssteuerung des Flügels beim Öffnen entsteht, die in **Figur 4** von der Position 1 bis zur Position 9 mit charakteristischen Stellungen der Flügelecken F1 und F2 erkennbar ist, welche Flügelecken bei der Öffnungsbewegung entlang von gekrümmten Bahnen f1, f2 verlaufen, die parabelähnlich sind und bei denen die innere Flügelecke F1 eine sehr kleine Parabel beschreibt, gegenüber der äußeren Flügelecke F2. Die kleine Parabel f1 ist eng angenähert an eine Rechteckfunktion, die erst weg vom Blendrahmen, dann aber weitestgehend eng benachbart dazu verläuft. Die Parabel hat dazu zwei verschieden steile Äste und einen dazwischenliegenden Umkehrpunkt. Mit dieser Bewegungskurve f1 wird verdeutlicht, daß sich eine virtuelle Drehachse außerhalb der Blendrahmenebene und außerhalb des Blendrahmens befindet und für eine Dreh-Abstellbewegung sorgt, so daß die Ecke F1 des Flügels nicht am Blendrahmen bei der Öffnungsbewegung anschlägt, aber eng benachbart dazu geführt wird. Im übrigen ist die Figur 4 selbsterklärend, bei der die genannte erste Parabel f1 vom geschlossenen Punkt F1 zum Öffnungspunkt F1' verläuft, während die zweite Parabel f2 vom geschlossenen Punkt F2 zum Öffnungspunkt F2' verläuft. Die Verbindung F1' und F2' definiert eine Linie, die etwa parallel zur Blendrahmenebene verläuft, während die Verbindung der Punkte F1 und F2 ebenfalls eine Linie definiert, die aber etwa senkrecht zu der Ebene des Blendrahmens verläuft. Die Ebene des Blendrahmens ist repräsentiert durch die Fläche RE, die die Oberfläche des Blendrahmens B darstellt.

Die über die mehreren Lenker erfolgende Parallelogramm-Bewegungssteuerung gemäß **Figur 4** ist im ersten Ausführungsbeispiel von einem Abstützstangenlenker 10 als der der Blenrahmenecke nächste Lenker (im geöffneten Zustand), durch einen langen Scherenlenker 20 als der der Blendrahmenecke ferne Lenker (im geöffneten Zustand) und einen kurzen Scherenlenker 11 bewirkt, der den Abstützstangenlenker 10 mit der Blendrahmenecke der Flügelseite des Beschlages verbindet. Die Längenrelationen sind ohne weiteres der **Figur 2** zu entnehmen. Der Abstützstangenlenker ist etwas größer als die Hälfte (bis zu 3/4) der Länge des langen Scherenlenkers 20 und der kurze Scherenlenker 11 ist etwa ein Drittel bis ein Viertel so lang, wie der Abstützstangenlenker.

In der Blendrahmenecke des Beschlages, die durch den im folgenden betont herausgestellten Lagerpunkt D (das Drehkipplager) charakterisiert wird, ist ein unverschieblicher Anlenkpunkt vorgesehen, in dem sowohl die Drehbewegung als auch die Kippbewegung des Beschlages und - bei angebrachtem Flügel - auch des Flügels veranlaßt wird. Genau dort ist das blendrahmenseitige Ende des Abstützstangen-Lenkers 10 drehbar angeordnet, aber unverschieblich positioniert. Dagegen ist das blendrahmenseitige Ende des langen Scherenlenkers 20 in einem Lagerpunkt 32 etwa entlang der Blendrahmenebene verschiebbar, in einer Schlitzführung 31a, die in einem etwas erhabenen Abschnitt 31, der durch zwei beabstandete, gegensinnig gerichtete Kröpfungen der Blendrahmenplatte 30 zustande kommt, gelagert. Die Schlitzung 31a ist weit von der Ecke des Drehkipplagers D entfernt.

Im unverschieblichen Ecklager D ist ein die Kippbewegung des Flügels F erlaubender Stützstab 40 herauskippbar in einer Mulde 35 gestützt, die in der Blendrahmenecke an der Blendrahmenplatte 30 direkt oder indirekt über ein gesondertes kurzes Plattenstück 75 vorgesehen ist. Die Ausschnittsvergrößerung in den **Figuren 1a und 3a** zeigen dieses Ecklager D, bestehend aus einer Mulde 35, dem unteren nasenförmigen Ende 40a mit einem im Durchmesser gegenüber dem Rest des Stützstabes 40 etwas reduzierten Abschnitt und dem von dem im Durchmesser reduzierten zylindrischen Lagerabschnitt 40a durchgriffenen Abstützstangenlenker 10 mit einer dort vorgesehenen Öffnung 10a, deren Durchmesser erkennbar größer ist, als der Durchmesser des Lagerabschnitts 40a. Am untersten Ende ist der Lagerabschnitt 40a entsprechend der Krümmung der Mulde 35 geformt, um die Kippbewegung zu erlauben. Der Durchmesser der Öffnung 10a des Abstützstangenlenkers 10 ist so bemessen, daß die Kippbewegung der Stange 40 ermöglicht wird und der Versatz am Ort des Durchgriffes bei Neigung des Stabes nicht größer wird, als die vorgesehene erweiterte Öffnung 10a des Abstützstangenlenkers 10 im Dreh/Kipplagerpunkt D.

Die so vorgesehene "lockere Führung" und Bildung des Drehlagers und Kipplagers gilt auch für die Drehbewegung des Flügels beim Drehöffnen, auch hier schwenkt der Stab 40 aus der Ebene des Blendrahmens heraus und kann aufgrund der vorgesehenen größeren Öffnung 10a im Dreh/Kipplagerpunkt D ohne sperrende Klemmwirkung in die Position geneigt werden, die aus **Figur 3** ersichtlich ist. Im geschlossenen Zustand der **Figur 1** ist der Stab 40 vertikal ausgerichtet. Beim Kippöffnen neigt sich der Stab 40 zwar auch aus der Blendrahmenebene, bleibt aber parallel zu der Stirnseite des Flügels bzw. dem flügelseitigen Schenkel 42 des Beschlages.

In **Figur 3** ist der flügelseitige Abschnitt des Beschlages deutlich ersichtlich. Er besteht aus einem Winkel mit zwei Schenkeln, von denen der senkrechte Schenkel 42 eine Abstützung mit Höhenverstellung 41 des oberen Endes des Stützstabes (Abstützstange) 40 trägt. Die Höheneinstellung 41 kann durch eine Schraube oder einen Gewindeabschnitt bewirkt sein, sie ist einstellbar, aber während der betrieblichen Bewegung des Flügels und demzufolge des Beschlages nicht veränderlich. Sie bildet die Möglichkeit einer Grund- bzw. Basiseinstellung des Beschlages. Der andere Schenkel 43 ist horizontal ausgerichtet und trägt den Flügel am horizontalen Holm, an ihm sind die schon gemäß **Figur 2** detailliert erläuterten mehreren Lenker mit entsprechenden mehreren Anlenkstellen A1, A2, A3 und A4 flügelrahmenseitig an den Anlenkstellen A2, A4 angelenkt. An der Blendrahmenplatte 30 sind die Anlenkstellen 32 und D vorgesehen, von denen nur Erstere verschieblich ist, Letzere dagegen in der Blendrahmenecke unverschieblich verbleibt. Zwischen diesen blendrahmenseitigen und flügelrahmenseitigen Anlenkstellen sind Zwischen-Anlenkstellen A1, A3 vorgesehen, die zwischen den Steuerlenkern untereinander die parallelogrammartige Steuerung gemäß Figur 4 ermöglichen.

Die Kippbewegung des Flügels ist in den Figuren nicht explizit dargestellt, sie folgt aber sinngemäß der **Figur 1 und 1a** hinsichtlich der Neigung der Stützstange 40 aus der der Papierebene entsprechenden Blendrahmenebene heraus (nach vorne). Die Neigung des Stützstabes 40 ist bei der Kippbewegung essentiell und erwünscht, gleichzeitig wird die Kraft (Gewichtskraft) des Flügels F in den unverschieblichen Ecklagerpunkt D abgeleitet, so daß die Steuerlenker 10, 11, 20 und die Flügelecke von der Gewichtskraft des Flügels praktisch unbeeinflußt sind. Dennoch ist die Funktion des Beschlages abhängig von dem Stützstab 40, da sein Nasenabschnitt 40a erst ein Drehlager des Abstützstangen-Lenkers 10 schafft, ohne welche Schwenklagerung die Funktion des Beschlages als Dreh- und Kippbeschlag nicht möglich wäre. Der Stützstab 40 ist also eine abhängige Einrichtung, ohne die der Beschlag nicht arbeitet. Ihm kommt mit seinem nasenförmigen Lagerabschnitt 40a Funktion für die Drehlagerung und mit seiner Neigung aus der Blendrahmenebene heraus bei der Kippbewegung kräfteableitende Funktion für die Kippbewegung zu. Die Kraft wird dabei genau in das Drehlager eingeleitet und der Kräfte-Einleitpunkt liegt nicht neben dem Drehlager oder über dem Drehlager, um eine leichtere Montage zu ermöglichen, wenn nur ein einzelner Punkt zur Schaffung von Drehlager und Kipplager gleichzeitig zu montieren ist.

Aus allen Figuren ist ersichtlich, daß das Dreh/Kipplager D unverschieblich ist und sich weder bei der Drehbeweung noch bei der Kippbewegung von seinem Platz fortbewegt.

Im zweiten Ausführungsbeispiel der **Figuren 1a, 2a und 3a** soll die Steuereinrichtung 50 näher erläutert werden, die am oberen Ende 40b des erwähnten Stützstabes 40 arbeitet. Die Steuereinrichtung 50 ist in Seitenansicht (teilweise geschnitten) in **Figur 1a und Figur 3a** am deutlichsten ersichtlich. Einmal in der geschlossenen Stellung bei vertikal stehendem Stützstab 40 und einmal in der drehgeöffneten Stellung der Figur 3a. Deutlich ist erkennbar, daß das blendrahmenseitige Ecklager D unverschieblich verbleibt. Die Steuereinrichtung 50 dagegen verändert den Angriffspunkt oder Anlagepunkt des Sützstabes 40 mit seinem oberen Ende 40b, das im dargestellten Beispiel dem im Durchmesser reduzierten etwa zylindrischen Lagerabschnitt 40a ähnlich ausgebildet ist, im obersten Abschnitt jedoch leicht tropfenförmig und wieder geringfügig verdickt ist, so daß eine größere gekrümmte Fläche zur sich verändernden Anlage zu Verfügung steht. Der Anlagepunkt ist in einem Gehäuseblock oder -kasten 53 mit Oberende 52 vorgesehen, in dem ein keilförmiges Gegenstück 51 an dessen innerem, oberen Endbereich vorgesehen ist.

Das Gegenstück 51 kann durch eine zusätzliche Verstelleinrichtung 41 so verändert werden, wie das mit der vom Betrieb unabhängigen Höhenverstellung 41 anhand der **Figur 1** erläutert war. Diese Basiseinstellung verändert nur den Ausgangspunkt und den Endpunkt, dazwischen aber, zwischen den Bewegungen der geschlossenen Stellung von **Figur 1a** und der geöffneten Stellung der **Figur 3a** beim Drehöffnen verschiebt sich der Berührungspunkt des tropfenförmigen Endes 40b des Stützstabes 40 an der Schrägfläche 51 a des Gegenstücks 51. Die Verschiebung ist veranlaßt durch den Durchgriff des oberen Endes der Stützstange 40 durch die untere Wand des kastenförmigen Gehäuses 53. An diesem Durchgriff 53a, der etwa in einem Abstand der doppelten bis dreifachen Länge des tropfenförmigen Endabschnitts 40b von dem Gegenstück 41 entfernt vorgesehen ist, entsteht durch die Drehbewegung und die leichte Kippbewegung der Stange ein Momentanlager M am unteren Ende der zum Falz weisenden Wand 53b des kastenförmigen Gehäuses 53, von welchem Momentanlager M ausgehend die Verschiebebewegung der Anlagestelle des oberen Endes 40b des Stange 40 veranlaßt wird. Die Gegenfläche 51 a auf der die Verschiebebewegung erfolgt, veranlaßt durch die Verschwenkung des Stützstabes um das relativ zum Blendrahmen feste Momentanlager M, bewirkt eine scheinbare physische Verlängerung des Stützstabes 40 aus dem Gehäuse 53 heraus, obwohl dieser Stab 40 physisch im Betrieb nicht verlängerbar ist, da seine Länge festliegt. Das Abwärtsgleiten an der schräg aufwärts geneigten Fläche 51a aber drückt den Angriffspunkt weiter nach unten und hält damit den Abstand zwischen Ecklager D und dem Anlagepunkt des oberen Endes 40b des Stabes 40 konstant, obwohl der Flügel sich drehend vom Blendrahmen wegbewegt.

Dadurch scheint der Stab 40 durch Herausschieben aus dem Gehäuse in Richtung "I" von der Funktion her verlängert zu werden und ist in der Lage den Flügel bei seiner Drehbewegung nicht absinken zu lassen, vielmehr in seiner Höhe weitgehend stabil zu halten.

Die Steuereinrichtung 50 ist in einem etwa der Länge des Stabes 40 entsprechenden Abstand fest an dem vertikalen Schenkel 42 des flügelrahmenseitigen Befestigungswinkels 42/43 angeordnet. Sie hat bei der Kippbewegung des Flügels keine Funktion, da hier keine Verschiebung des Anlagepunktes 40b des parallel zum Flügelrahmen verbleibenden Stützstabes 40 erfolgt. Dadurch wird auch keine scheinbare physische Verlängerung des Stützstabes 40 erreicht, der bei der Kippbewegung des Flügels auch nicht benötigt wird.

Ergänzend oder alternativ kann eine Exzenter-Verstelleinrichtung 70 an der Blendrahmenplatte 30 des Beschlages vorgesehen sein, sehr nahe bei dem unverschieblichen Ecklager D, wie es in **Figur 1a und 2a,** speziell in der Ausschnittsvergrößerung dargestellt ist.

Mit der Exzenter-Einrichtung 70 wird eine Verstellung zumindest eines Teils der Blendrahmenplatte 30 in Richtung "v" erreicht. Diese Richtung verläuft parallel zur Blendrahmenebene und ist veranlaßt durch einen exzentrisch gelagerten zylindrischen Bolzen 71a, der um die Achse 71 mit seiner Außenfläche so verschwenkbar ist, daß eine langlochartige Ausnehmung 72, die an eine ovale Form angenähert ist, deren Hauptachse quer zur Verstellrichtung v und deren Nebenachse in selbiger Richtung v orientiert ist, als Widerlager auf der Blendrahmenplatte 30 dient, um die ExzenterBewegung aufzunehmen. Eine Führung in einem zusätzlichen Langloch durch einen Zapfen 74 einseitig oder beidseitig der Oval-Ausnehmung 72 kann zusätzlich vorgesehen sein.

Statt der gesamten Blendrahmenplatte 30 kann auch nur ein kurzes Aufsatzstück 75 am ecklager-nahen Bereich auf der Blendrahmenplatte verschoben werden. Das Aufsatzstück 75 ist flach ausgebildet, trägt dann die erwähnte quer-orientierte ovale Ausnehmung 72, während der Exzenter 71a mit Achse 71 an der Blendrahmenplatte 30 angeordnet ist; das Aufsatzstück 75 hat auf der in der Figur 2a linken Seite dabei den zapfenförmigen Eingriff 74 in eine Langloch-Ausnehmung auf der Blendrahmenplatte 30 und trägt auf der anderen Seite der Oval-Ausnehmung 72 das vom Wesen her unverschiebliche Ecklager D, das hier nur im Rahmen einer Einstellbewegung um einen geringen Betrag, der vom Exzenter 71a/72 vorgegeben wird, verstellbar ist. Davon unberührt bleibt die im normalen betrieblichen Ablauf vollständig unverschiebliche Dreh/Kipplagerstelle D, an der das untere Ende 40a des Stützstabes 40 und der zum Schwenken (Drehen) verwendete Abstützstangenlenkers 10 gelagert sind.

## Patentansprüche

1. Beschlag für einen Flügel (F), der an einem Blendrahmen (B) mit einer Blendrahmenecke so verschwenkbar angebracht ist, daß er drehbar und kippbar ist, wobei sich während einer Drehbewegung eine Flügelecke (F1) von der Ebene des Blendrahmens (B) weg bewegt und entlang einer gekrümmten Bahn (f1) weiterbewegt, welcher Beschlag
(a) über mehrere Lenker (10,20,11) verfügt, die über mehrere Gelenke (Aᵢ;i=1...4) verbunden sind, um eine Bewegungssteuerung des Flügels (F) zu erlauben; **dadurch gekennzeichnet, daß**
(b) der der Blendrahmenecke des Beschlags nahe Lenker (10) dort unverschieblich angelenkt ist (D) und der derselben Ecke ferne Lenker (20) länger ist und etwa entlang der Blendrahmenebene verschieblich angeordnet ist (32);
(c) an der unverschieblichen Anlenkstelle (D) ein die Kippbewegung des Flügels erlaubender Stützstab (40) herauskippbar gestützt ist (35), um das Flügelgewicht direkt in die unverschiebliche Anlenkstelle (D) einzuleiten.

2. Beschlag nach Anspruch 1, bei dem der kippbare Stab (40) deutlich länger als die Lenker (10,11,20) ist und in einer Mulde (35) gehalten wird.

3. Beschlag nach Anspruch 2, bei dem der Stab (40) nahe der Mulde (35) einen, insbesondere im Durchmesser reduzierten, etwa zylindrischen Lagerabschnitt (40a) hat, um den der ecknahe Lenker (10) verschwenkbar ist, um als - vom Stützstab (40) abhängige - Anlenkstelle zu dienen.

4. Beschlag nach einem der Ansprüche 1 bis 3, bei dem der nahe Lenker und der ferne Lenker (10,20) jeweils einseitig an einer Schiene (30) unverschieblich (D) bzw. verschieblich (31 a,32) angelenkt sind.

5. Drehkipp-Beschlag mit mehreren Steuerlenkern für einen Flügel (F), bei dem eine horizontale Scherenlagerung (D,35,40a) hinsichtlich eines der mehreren Steuerlenker (10,11,20) in einer Blendrahmenecke des Beschlages liegt und bleibt, in jeder betrieblichen Stellung des Beschlages, und gleichzeitig eine untere Abstützstelle (35) eines vertikal ausgerichteten Stützstabs (40,40a) bildet, um den Flügel bei einer Kippbewegung an einem seiner vertikal orientierten Holme zu stützen.

6. Beschlag für einen Drehkippflügel (F), bei dem ein Drehlager oder Schwenklager auf der Blendrahmenseite (30) des Beschlages und ein Kipplager auf derselben Beschlagseite auf ein und derselben Stelle (D,35) vorgesehen sind, welche Stelle - bei allen betrieblichen Beschlagstellungen - nicht verschieblich ist und ein Stützstab (40) vor dieser Stelle aufragend an einem vertikalen Schenkel (42) auf der Flügelseite des Beschlages stützend angreift.

7. Beschlag nach Anspruch 1, wobei der "ferne Lenker" (20) mit seiner blendrahmenseitigen Anordnung (32) in einem über Kröpfungen leicht abgehobenen Abschnitt (31) einer Halte- und Führungsschiene (30) verschieblich in einem ecklagerfernen Schlitz (31a) geführt ist.

8. Beschlag nach einem der vorigen Ansprüche, bei dem auf der Flügelrahmenseite eine Steuereinrichtung (41,50) vorgesehen ist, um die Einstellung des Stützstabes (40) an dem Ende (40b) vorzunehmen, das dem unverschieblichen Lagerende (40a) gegenüberliegt.

9. Beschlag nach Anspruch 8, bei dem die Einstellung eine verstellbare Höhenanpassung (41,51) ist, die sich bei betrieblichen Lageveränderungen des Stützstabes (40) nicht verändert.

10. Beschlag nach Anspruch 8, bei dem die Einstellung eine verstellbare Längenanpassung (50;51a,40b) ist, bei der das ecklagerfeme Ende (40b) des Stützstabes (40) in dauernd berührender Anlage an einem flächig geneigt verlaufenden Anlagestreifen (51a) eines Gegenstücks (51) angreift, um bei betrieblicher Drehbewegung eine stetige "Längenveränderung" des Stützstabes (40) durch stetige Verlagerung des Anlagepunktes an der Anlagefläche (51a) zu bewirken.

11. Beschlag nach Anspruch 1, Anspruch 5 oder Anspruch 6, bei dem der kippbare Stab (40) von dem der Blendrahmenecke nahen Lenker (10), der beim unverschieblichen Anlenkpunkt (D) drehgelagert ist, an seinem unteren Ende (40a) in einer Mulde (35) herauskippbar gehalten ist.

12. Beschlag nach Anspruch 11, bei dem mit dem herauskippbaren Halten des drehbaren nahen Lenkers (10) eine Abstandssteuerung der der Blendrahmenoberfläche (RE) nahen Ecke (F1) des Flügels oder Flügelüberschlags (F) entlang einer Bahn (f1) erfolgt, die weitgehend an eine winklige Gestalt so angenähert ist, daß sie im Anfangsbereich der Öffnungsbewegung einen schnell entstehenden, aber geringen Abstand der Ecke (F1) von der Oberfläche (RE) erzeugt, um dann bis zur Offenstellung des Beschlages in praktisch demselben geringen Abstand etwa parallel zu der Oberfläche (RE) zu verlaufen.

## Claims

1. Mounting for a casement (F), which is attached pivotably on a blind frame (B) by a blind frame comer, so that it is rotatable and tiltable, wherein during a rotary movement, a casement comer (F1) is moved away from a plane of the blind frame (B) and further moved along a curved path (f1), which mounting
(a) has several guides (10, 20 11), which are connected via several hinges (Aᵢ; i = 1...4), in order to permit movement control of the casement (F); **characterised in that**
(b) the guide (10) near the blind frame comer of the mounting is hinged (D) non-displaceably there and the guide (20) remote from the same comer is longer and is arranged (32) to be displaceable approximately along the blind frame plane;
(c) a supporting rod (40) permitting the tilting movement of the casement is supported (35) so it can be tilted out at the non-displaceable hinge point (D), in order to introduce the casement weight directly into the non-displaceable hinge point (D).

2. Mounting according to claim 1, in which the tiltable rod (40) is significantly longer than the guides (10, 11, 20) and is mounted in a depression (35).

3. Mounting according to claim 2, in which the rod (40) has near the depression (35) an approximately cylindrical bearing section (40a) of reduced diameter in particular, about which the guide (10) near the comer can be pivoted in order to serve as a hinge point - dependent on the supporting rod (40).

4. Mounting according to one of claims 1 to 3, in which the near guide and the remote guide (10, 20) are hinged in each case on one side of a rail (30) to be non-displaceable (D) or displaceable (31a, 32).

5. Rotary-tilting mounting having several control guides for a casement (F), in which a horizontal scissor-mounting (D, 35, 40a) lies and remains in a blind frame comer of the mounting with respect to one of the control guides (10, 11, 20), in each operating position of the mounting, and at the same time forms a lower supporting point (35) of a vertically aligned supporting rod (40, 40a), which supports the casement during a tilting movement on one of its vertically orientated crossbeams.

6. Mounting for a rotary-tilting casement (F), in which a rotary bearing or pivoting bearing are provided on the blind frame side (30) of the mounting and a tilting bearing on the same mounting side on one and the same point (D, 35), which point - for all operating mounting positions - is non-displaceable and a supporting rod (40) engages in supporting manner in front of this point to be projecting on a vertical limb (42) on the casement side of the mounting.

7. Mounting according to claim 1, wherein the "remote guide" (20) with its blind frame-side arrangement (32) is guided to be displaceable in a slot (31a) remote from the comer bearing in a section (31) of a mounting and guide rail (30) raised slightly above shoulders.

8. Mounting according to one of the previous claims, in which a control device (41, 50) is provided on the casement frame side in order to carry out adjustment of the supporting rod (40) on the end (40b), which is opposite the non-displaceable bearing end (40a).

9. Mounting according to claim 8, in which the adjustment is an adjustable height adaptation (41, 51), which is not changed during operational positional changes of the supporting rod (40).

10. Mounting according to claim 8, in which the adjustment is an adjustable length adaptation (50; 51a, 40b), in which the end (40b) of the supporting rod (40) remote from the comer bearing engages in permanently contacting rest on a bearing strip (51a) of a counter-piece (51) running at an angle on the surface, in order to effect a constant "length change" of the supporting rod (40) during operational rotary movement by constant displacement of the bearing point on the bearing surface (51a).

11. Mounting according to claim 1, claim 5 or claim 6, in which the tiltable rod (40) is mounted so it can be tilted out at its lower end (40a) in a depression (35) by the guide (10) near to the blind frame comer which is rotary-mounted at the non-displaceable hinge point (D).

12. Mounting according to claim 11, in which distance control of the comer (F1) of the casement or casement cover (F) along a path (f1) near the blind frame surface (RE) takes place by mounting the rotatable near guide (10) which can be tilted out, which path (f1) largely approximates to an angular shape so that it produces in the starting region of the opening movement a rapidly arising, but short distance of the comer (F1) from the surface (RE) in order to then run as far as the open position of the mounting at virtually the same short distance approximately parallel to the surface (RE).

## Revendications

1. Ferrure pour un vantail (F), laquelle est appliquée de façon pivotante sur un dormant (B) comportant un coin de dormant de telle manière qu'il peut tourner et basculer, un coin de vantail (F1) s'écartant du plan du dormant (B) et continuant à se déplacer le long d'une voie (f1) courbe pendant un mouvement de rotation, laquelle ferrure
a) dispose de plusieurs bras (10, 20, 11) qui sont reliés par plusieurs articulations (Aᵢ ; i = 1, ..., 4) afin que la commande du mouvement du vantail (F) soit possible, **caractérisée en ce que**
b) le bras (10) à proximité du coin de dormant de la ferrure y est articulé sans pouvoir coulisser (D) et le bras (20) éloigné du même coin est plus long et est monté (32) coulissant approximativement le long du plan de dormant et que
c) sur le point d'articulation (D) non coulissant une barre de soutien (40) qui permet que le vantail ait un mouvement de basculement est soutenue de façon à basculer vers l'extérieur (35) pour que le poids du vantail soit appliqué directement au point d'articulation (D) non coulissant.

2. Ferrure selon la revendication 1, pour laquelle la barre (40) basculante est nettement plus longue que le bras (10, 11, 20) et est maintenue dans une cavité (35).

3. Ferrure selon la revendication 2, pour laquelle à proximité de la cavité (35) la barre (40) a un segment de palier (40a) à peu près cylindrique, notamment réduit en diamètre, autour duquel le bras (10) proche du coin peut pivoter pour servir de point d'articulation qui dépend de la barre de soutien (40).

4. Ferrure selon l'une des revendications 1 à 3, pour laquelle le bras proche et le bras éloigné (10, 20) sont respectivement articulés d'un côté sur un rail (30) de façon coulissante (D) ou non coulissante (31a, 32).

5. Ferrure oscillobattante comportant plusieurs bras de commande pour un vantail (F), pour laquelle un palier croisé (D, 35, 40a) horizontal pour ce qui est d'un des bras de commande (10, 11, 20) se trouve et reste dans un coin de dormant de la ferrure dans chaque position fonctionnelle de la ferrure et forme en même temps un point de soutien (35) d'une barre d'appui (40, 40a) dirigée verticalement qui soutient le vantail lors d'un mouvement de basculement sur un de ses longerons orientés à la verticale.

6. Ferrure pour un vantail (F) oscillobattant, pour laquelle on prévoit un palier de rotation ou un palier de pivotement sur le côté du dormant (30) de la ferrure et un palier basculant du même côté de ferrure sur un seul et même point (D, 35), lequel point n'est coulissant pour aucune des positions de ferrure possibles et une barre de soutien (40) s'applique avec un effet de soutien sur le côté de vantail de la ferrure en faisant saillie devant ce point sur un montant (42) vertical.

7. Ferrure selon la revendication 1, pour laquelle le " bras éloigné " (20) en étant disposé (32) du côté du dormant est guidé de façon coulissante dans une fente (31a) éloignée du palier d'angle sur un segment (31) - légèrement soulevé sur des coudes - d'un rail de maintien et de guidage (30).

8. Ferrure selon l'une des revendications précédentes, pour laquelle on prévoit sur le côté du châssis du battant une installation de commande (41, 50) pour effectuer le réglage de la barre d'appui (40) à l'extrémité (40b) qui se trouve en face de l'extrémité de palier (40a) non coulissante.

9. Ferrure selon la revendication 8, pour laquelle le réglage est un ajustement réglable en hauteur (41, 51) qui ne se modifie pas lors de modifications fonctionnelles de la position de la barre d'appui (40).

10. Ferrure selon la revendication 8, pour laquelle le réglage est un ajustement réglable en longueur (50 ; 51a, 40b) selon lequel l'extrémité (40b), éloignée du palier de coin, de la barre d'appui (40) s'applique sur une bande d'application (51a) d'une pièce opposée (51), laquelle bande d'application s'étend en étant inclinée à plat dans une application de contact durable pour provoquer une " modification en longueur " permanente de la barre d'appui (40) en cas de mouvement de rotation fonctionnel grâce à un déplacement permanent du point d'application sur la surface d'application (51a).

11. Ferrure selon la revendication 1, la revendication 5 ou la revendication 6, pour laquelle la barre (40) basculante - du bras (10) qui est proche du coin de dormant et qui est monté de façon à tourner près du point d'articulation (D) non coulissante - est maintenue dans une cavité (35) à son extrémité inférieure (40a) de façon à pouvoir basculer vers l'extérieur.

12. Ferrure selon la revendication 11, pour laquelle grâce au support, qu'on peut faire basculer vers l'extérieur, du bras (10) rotatif proche une commande de l'écartement du coin (F1) - proche de la surface de dormant (RE) - du vantail ou du recouvrement de vantail (F) est effectuée le long d'une voie (f1) qui se rapproche dans une grande mesure d'une forme angulaire, de sorte que, dans la zone initiale du mouvement d'ouverture, elle produit une distance - qu'on obtient rapidement mais qui est petit entre le coin (F1) et la surface (RE) pour ensuite s'étendre à peu près parallèlement à la surface (RE) jusqu'à la position d'ouverture de la ferrure selon pratiquement la même distance petite.
